# EUROPÄISCHE PATENTSCHRIFT

(11) **EP 2 578 317 B1**
(45) Veröffentlichungstag und Bekanntmachung des Hinweises auf die Patenterteilung: **21.09.2016**
(21) Anmeldenummer: 12006810.1
(22) Anmeldetag: 28.09.2012
(51) Int. Cl.: B01L 3/02

(54) **HANDDOSIERVORRICHTUNG**
MANUAL METERING DEVICE
DISPOSITIF DE DOSAGE MANUEL

(30) Priorität: 04.10.2011 DE 102011114688
(43) Veröffentlichungstag der Anmeldung: 10.04.2013
(73) Patentinhaber: Eppendorf AG, 22339 Hamburg (DE)
(72) Erfinder: Reichmuth, Burkhardt, 22041 Hamburg (DE)
(74) Vertreter: Hauck Patentanwaltspartnerschaft mbB

(56) Entgegenhaltungen:
- DE-A1- 2 261 645
- DE-A1- 2 906 904
- DE-A1- 4 437 716
- DE-U1- 9 108 450
- FR-A7- 2 220 135
- US-A- 3 656 472
- US-A1- 2009 139 351

## Beschreibung

Die Erfindung bezieht sich auf eine Handdosiervorrichtung zum Dosieren von Flüssigkeiten.

Handdosiervorrichtungen sind Dosiervorrichtungen zum Dosieren von Flüssigkeiten, an denen eine Spritze oder Pipettenspitze lösbar gehalten werden kann. Spritzen haben einen Spritzenzylinder mit einem darin verschieblichen Spritzenkolben und eine den Spritzenzylinder mit der Umgebung verbindenden Öffnung zur Aufnahme und Abgabe von Flüssigkeit. Die Öffnung ist zumeist in einer Spitze am Boden des Spritzenzylinders angeordnet. Pipettenspitzen sind kleine, zumeist nach unten verjüngte Röhrchen mit einer unteren Spitzenöffnung zur Aufnahme und Abgabe von Flüssigkeit und einer oberen Spitzenöffnung zum Verbinden mit einer Verdrängungseinrichtung für Luft. Handdosiervorrichtungen werden beim Dosieren vom Anwender in einer Hand gehalten, um mit der daran gehaltenen Spritze oder Pipettenspitze auf ein Gefäß oder auf ein anderes Objekt ausgerichtet zu werden, von dem Flüssigkeit aufgenommen oder auf das Flüssigkeit abgegeben werden soll. Dabei kann der Anwender die Aufnahme und Abgabe von Flüssigkeiten und ggfs. weitere Funktionen mit derselben Hand steuern, mit der er die Handdosiervorrichtung hält. Handdosiervorrichtungen werden insbesondere im Labor zur Dosierung von Flüssigkeiten verwendet.

Handdosiervorrichtungen gibt es in der Ausführung als Luftpolsterdosiervorrichtungen und als Direktverdrängerdosiervorrichtungen. Luftpolsterdosiervorrichtungen haben einen Sitz zum lösbaren Halten einer Pipettenspitze an ihrer oberen Spitzenöffnung. Eine Verdrängungseinrichtung für Luft ist in die Handdosiervorrichtung integriert und über einen Kanal kommunizierend mit einem Loch in dem Sitz verbunden. Mittels der Verdrängungseinrichtung wird ein Luftpolster verlagert, sodass Flüssigkeit durch die untere Spitzenöffnung der Pipettenspitze eingesogen und daraus ausgestoßen wird, je nach Richtung der Verlagerung des Luftpolsters. Die Verdrängungseinrichtung ist meistens ein Zylinder mit einem darin verlagerbaren Kolben. Der Kolben wird mittels einer Antriebseinrichtung angetrieben. Handdosiervorrichtungen, die mit einem Luftpolster arbeiten, werden auch als "Pipetten" bezeichnet.

Direktverdrängerdosiervorrichtungen arbeiten mit Spritzen zusammen. Die Spritzen sind mit den Direktverdrängerdosiervorrichtungen koppelbar und von diesen lösbar. Dabei wird der Spritzenzylinder an der Direktverdrängerdosiervorrichtung festgehalten und der Spritzenkolben in einem Aufnahmekörper gehalten, der mittels einer Antriebseinrichtung verlagerbar ist. Mittels der Antriebseinrichtung wird der Spritzenkolben hin- und herbewegt, sodass Flüssigkeit durch die Öffnung der Spritze eingesogen bzw. aus dieser ausgestoßen wird.

Direktverdrängervorrichtungen, die mit kleinen Spritzen zusammenarbeiten, die in Größe und Form Pipettenspitzen ähnlich sind, werden auch als "Direktverdrängerpipetten" bezeichnet. Direktverdrängerdosiervorrichtungen, die mit großen Spritzen zusammenarbeiten, die zumeist in mehreren Schritten entleert werden, werden auch als "Dispenser" bezeichnet.

Pipettenspitzen und Spritzen werden vorzugsweise aus Kunststoff hergestellt und können nach Gebrauch weggeworfen und durch eine neue Pipettenspitzen oder Spritzen ersetzt werden.

Bekannte Handdosiervorrichtungen haben mechanische Antriebseinrichtung oder elektromechanische Antriebseinrichtungen. Ferner sind Handdosiervorrichtungen mit manueller Antriebseinrichtung mit elektromechanischer Unterstützung ("Servo-Antriebseinrichtung") bekannt geworden. Ferner gibt es Handdosiervorrichtungen mit festem und Handdosiervorrichtungen mit einstellbarem Dosiervolumen. Des Weiteren gibt es Handdosiervorrichtungen mit nur einem Kanal für die Verwendung mit nur einer einzigen Spritze oder Pipettenspitze und Handdosiervorrichtungen mit mehreren Kanälen für die gleichzeitige Verwendung mit mehreren Spritzen oder Pipettenspitzen. Die Erfindung bezieht sich auf sämtliche vorstehende Arten von Handdosiervorrichtungen.

Herkömmliche Handdosiervornchtungen haben als Handgriffe geformte Gehäuse aus einem starren Kunststoff. Diese beherbergen Mittel zum Halten einer Spritze oder Pipettenspitze, eine Antriebseinrichtung, Mittel zum Übertragen der Antriebsbewegung der Antriebseinrichtung auf einen Kolben der Spritze oder eine Verdrängungseinrichtung zum Verlagern eines Luftpolsters, Bedienorgane und ggfs. Anzeigeorgane bzw. weitere Bauteile. Bei elektrisch angetriebenen Handdosiervorrichtungen sind im Gehäuse ein elektrischer Antriebsmotor, eine elektronische Steuerungseinrichtung und Batterien oder Akkus angeordnet. Somit sind in den Gehäusen von Handdosiervorrichtungen eine Vielzahl Bauteile auf engstem Raum untergebracht. Das Gehäuse bildet zugleich die tragende Struktur der bekannten Handdosiervorrichtungen.

Die EP 2 033 712 A2 beschreibt einen Dispenser, der in einem unteren Endbereich des Gehäuses eine Aufnahme für einen Spritzenflansch einer Spritze aufweist. Der Spritzenflansch ist mittels Spritzengreifhebeln gehalten, die auf Schwenkachsen im unteren Bereich des Gehäuses gelagert sind. Am Innenmantel des Gehäuses sind Blattfedern angeordnet, die mit ihren oberen Enden im unteren Bereich des Gehäuses fixiert sind. Die unteren Enden der Blattfedern drücken gegen die Innenseite der Spritzengreifhebel, um diese in Richtung auf die den Spritzenflansch hintergreifende Position vorzuspannen.

In der Aufnahme ist ein verfedertes Widerlager angeordnet, gegen das die Oberseite des Spritzenflansches pressbar ist. Das Widerlager weist Sensoren zum Abtasten einer Codierung auf der Oberseite des Spritzenflansches auf.

Im Gehäuse ist ein Aufnahmekörper mit einer Kolbenaufnahme angeordnet, in die ein nach oben vorstehender Endabschnitt eines Spritzenkolbens der Spritze einsetzbar ist. In dem Aufnahmekörper sind Kolbengreifhebel gelagert, die einen Kolbenbund am äußeren Ende des Spritzenkolbens hintergreifen können. Die Kolbengreifhebel werden von Schenkelfedern in Richtung auf eine Position vorgespannt, in der sie den Kolbenbund hintergreifen.

Der Aufnahmekörper wird mittels mechanischer Kolbenstelleinrichtungen angetrieben. Diese umfassen ein mit dem Aufnahmekörper verbundenes Aufzugsorgan, das aus dem Gehäuse herausragt. Ferner umfassen die Kolbenstelleinrichtungen eine Gewindespindel oder Zahnstange, die ebenfalls fest mit dem Aufnahmekörper verbunden ist. Auf der Gewindespindel sitzt eine Einstellhülse, deren Axialposition auf der Gewindespindel mittels eines Einstellknopfes einstellbar ist. Im oberen Bereich des Gehäuses ist ein Betätigungsorgan angeordnet, das einen schwenkbaren Betätigungshebel aufweist und über einen Betätigungsknopf von außen betätigbar ist. An dem Betätigungshebel ist schwenkbar eine Klinke angeordnet. Der Betätigungshebel ist von einer Feder nach oben gedrückt und die Klinke wird von einer Feder zur Gewindespindel hin vorgespannt.

Das Betätigungsorgan, der Einstellknopf und die Spindel sind in einem plattenartigen Träger mit einem seitlich vorstehendem Lagerbock gelagert, der in das Gehäuse eingesetzt ist.

Wenn eine Spritze in die Spritzenaufnahme eingesetzt und mittels der Spritzengreifhebel und der Kolbengreifhebel im Gehäuse gehalten ist, kann die Flüssigkeit in die Spritze durch Verschieben des Aufzugsorgans nach oben aufgesogen werden. Mittels des Einstellknopfes wird eine Dosiermenge eingestellt. Durch Betätigen des Betätigungsorgans wird der Spritzenkolben nach unten bewegt und die gewünschte Flüssigkeitsmenge abgegeben. Bei jedem Betätigungshub fällt die Klinke in die Gewindestange hinein, wenn sie den unteren Rand der Einstellhülse erreicht. Durch die Einstellung der Einstellhülse mittels des Einstellknopfes wird die abgegebene Dosiermenge bestimmt.

Betätigungsorgan, Einstellknopf und Spindel sind an dem Träger vormontierbar, bevor dieser in das Gehäuse eingesetzt wird. Weitere Elemente sind nicht Bestandteil des Trägers oder daran gelagert. Insbesondere die Aufnahme für den Spritzenflansch ist Bestandteil des Gehäuses. Das verfederte Widerlager, die Spritzengreifhebel und die Blattfedern sind am Gehäuse gelagert. Diese Mittel zum Halten der Spritze müssen gesondert vom Träger am Gehäuse montiert werden. Dies bedingt eine hohe Festigkeit des Gehäuses, denn beim Aufsaugen von Flüssigkeit in die Spritze und beim Abgeben von Flüssigkeit aus der Spritze werden hohe Kräfte an den Mitteln zum Halten der Spritze wirksam. Hierdurch ist die Auswahl der verwendbaren Materialien eingeschränkt.

Weitere Handdosiervorrichtungen sind aus DE 22 61 645 A1, DE 29 06 904 A1 oder US 3,656,472 A bekannt. Auch hierbei kommt dem Gehäuse eine wesentliche tragende Funktion für die inneren Bauteile zu und muss daher aus relativ hartem Material hergestellt werden.

Eine weitere Handdosiervorrichtung ist aus DE 91 08 450 U1 bekannt geworden, bei der das Gehäuse weitgehend die Tragfunktion für die mechanischen Teile zur Erfüllung der Dosierfunktion übernimmt.

Die bekannten Handdosiervorrichtungen haben den Nachteil, dass das Gehäuse nicht gut in der Hand liegt, leicht verschmutzt und schwer zu reinigen ist.

Davon ausgehend liegt der Erfindung die Aufgabe zugrunde, eine haptisch verbesserte Handdosiervorrichtung zu schaffen.

Die Aufgabe wird durch eine Handdosiervorrichtung mit den Merkmalen der Ansprüche 1 und 2 gelöst. Vorteilhafte Ausgestaltungen der Handdosiervorrichtung sind in Unteransprüchen angegeben.

Die erfindungsgemäße Handdosiervorrichtung nach Anspruch 1 hat
- einen langgestreckten Rahmen als tragende Struktur,
- am unteren Ende Mittel zum lösbaren Halten einer Spritze,
- Antriebsmittel, die eine lineare Bewegung erzeugen und oberhalb der Mittel zum lösbaren Halten an der tragenden Struktur befestigt sind,
- mindestens ein Verlagerungsmittel zum Übertragen der linearen Bewegung über eine Stange auf einen Spritzenkolben zum Verlagern eines Fluids in der Spritze und
- ein den Rahmen umhüllendes Gehäuse.

Bei der erfindungsgemäßen Handdosiervorrichtung ist die tragende Struktur ein langgestreckter Rahmen, der parallele Längsträger aufweist. Die Mittel zum lösbaren Halten von Spritze sind am Rahmen angeordnet. Sie können Teil des Rahmens bzw. an diesem befestigt sein. Die Antriebsmittel sind am Rahmen befestigt. Die Mittel zum lösbaren Halten und die Antriebsmittel sind durch Verlagerungsmittel miteinander verbunden. Bei den Verlagerungsmitteln handelt es sich um Mittel zum Übertragen der von den Antriebsmitteln erzeugten Bewegung auf den Spritzenkolben einer Spritze. Hierfür sind die Verlagerungsmittel mit Mitteln zum lösbaren Halten des Spritzenkolbens verbunden. Wenn die Antriebsmittel eine lineare Antriebsbewegung erzeugen, können die Übertragungsmittel eine Stange sein, die von den Antriebsmitteln antreibbar und mit den Mitteln zum lösbaren Halten des Spritzenkolbens verbunden und am Rahmen axial geführt ist. Hierdurch wird eine Direktverdrängerdosiervorrichtung verwirklicht.

Bei der Lösung nach Anspruch 2, die ebenfalls einen aus parallelen Längsträgern bestehenden langgestreckten Rahmen als tragende Struktur aufweist, sind die Verlagerungsmittel eine Verdrängungseinrichtung zum Verdrängen einer Luftsäule. Die Verdrängungseinrichtung ist ein Zylinder und dem darin verlagerbaren Kolben. Der Zylinder ist über einen Kanal mit einem Loch der Mittel zum lösbaren Halten verbunden, das mit der oberen Spitzenöffnung einer Pipettenspitze kommuniziert, wenn die Mittel zum lösbaren Halten eine Pipettenspitze halten. Die Verdrängungseinrichtung ist am Rahmen fixiert. Der Zylinder mit dem darin verschieblichen Kolben ist am Rahmen fixiert. Hierdurch wird eine Luftpolsterdosiervorrichtung verwirklicht. Die Menge der aufgenommenen und abgegebenen Flüssigkeit wird durch das Ausmaß der Verlagerung des Kolbens bzw. der Luftsäule durch die Verlagerungsmittel bestimmt. Bei einer Luftpolsterdosiervorrichtung mit Zylinder und darin verschieblichem Kolben weisen die Verlagerungsmittel bevorzugt eine mit dem Kolben verbundene Kolbenstange mit einem Druckknopf am oberen Ende und eine einerseits am Rahmen und andererseits an der Kolbenstange oder am Druckknopf angreifende Rückstellfeder auf. Die Rückstellfeder drückt den Kolben nach oben in eine Ausgangslage, von der aus durch Betätigung des Druckknopfes entgegen der Wirkung der Rückstellfeder Luft aus der Verdrängungseinrichtung ausgestoßen werden kann.

Wenn die Antriebsmittel die Verlagerungsmittel antreiben, werden bei der Erfindung Kräfte in den Rahmen eingeleitet. Sind die Verlagerungsmittel Übertragungsmittel zum Übertragen einer Bewegung auf einen Spritzenkolbens, so werden diese Kräfte von den Antriebsmitteln und den Mitteln zum lösbaren Halten des Spritzenflansches auf dem Rahmen übertragen. Wenn die Verlagerungsmittel eine Verdrängungseinrichtung sind, wirken diese Kräfte zwischen den Antriebsmitteln und dem Rahmen sowie zwischen der Verdrängungseinrichtung und dem Rahmen. Diese Kräfte hängen insbesondere von der Menge und der Viskosität der zu dosierenden Flüssigkeit ab. Der Rahmen ist so ausgebildet, dass er sich unter den einwirkenden Kräften allenfalls unwesentlich verformt. Hierdurch ist gewährleistet, dass die beweglichen Elemente der Verlagerungsmittel mit der gewünschten Genauigkeit reproduzierbar bewegt werden. Somit wird die gewünschte Dosiergenauigkeit erreicht. Die beim Verbinden der Spritze oder Pipettenspitze mit der Handdosiervorrichtung wirkenden Kräfte werden ebenfalls vom Rahmen aufgefangen. Der Rahmen ist vorzugsweise aus einem Polyetherketon (PEEK) gefertigt, das sich durch seine enorme Stabilität auszeichnet. Das Gehäuse ist vorzugsweise nur an wenigen Punkten am Rahmen montiert, um das Gehäuse zu entlasten. Das Gehäuse ist in Längsrichtung am Rahmen geführt und an wenigen Positionen (z.B. nur an einer oder zwei Positionen) am Rahmen fixiert, sodass sich der Rahmen in Längsrichtung bezüglich des Gehäuses dehnen oder zusammenziehen kann, ohne dass wesentliche Kräfte auf das Gehäuse übertragen werden. Somit werden die bei Benutzung auftretenden Kräfte im Wesentlichen durch den Rahmen aufgenommen und das Gehäuse entlastet.

Die besonderen Eigenschaften des Rahmens geben dem Konstrukteur eine größere Freiheit bei der Wahl der Gehäusematerialien sowie bei der Gestaltung und Dimensionierung des Gehäuses. Insbesondere ist es möglich, weiche Gehäusematerialien einzusetzen und das Gehäuse so zu gestalten und so zu dimensionieren, dass die Haptik der Handdosiervorrichtung besonders angenehm ist. Die Bauweise mit einem tragenden Rahmen ermöglicht es somit, besonders weiche Gehäuse mit verbesserter Haptik zu verwenden. Der Rahmen unterstützt das Gehäuse nur teilweise und insbesondere die nicht unterstützten Bereiche des Gehäuses sind besonders gut verformbar ausgebildet, was vom Anwender, der eine solche Handdosiervorrichtung in der Hand hält als taktil angenehm wahrgenommen wird. Die besonderen Eigenschaften des Rahmens erlauben es auch, Gehäusematerialien zu verwenden, die eine besondere Chemikalienbeständigkeit aufweisen und/oder schmutzabweisend sind und/oder leicht gereinigt werden können und/oder leichter verarbeitbar sind und/oder besonders preisgünstig sind. Von der Hand des Anwenders insbesondere bei Betätigen von Bedienorganen der Handdosiervorrichtung in das Gehäuse eingeleitete Kräfte werden großflächig aufgefangen und auf den Rahmen übertragen, sodass sie das Gehäuse nicht überlasten. Ein weiterer Vorteil besteht darin, dass die Verwendung eines Rahmens als tragende Struktur die Möglichkeit eröffnet, die Bauteile der Handdosiervorrichtung am Rahmen vorzumontieren und die Handdosiervorrichtung zu testen, bevor das Gehäuse angebracht wird. Zudem begünstigt der erfindungsgemäße Aufbau der Handdosiervorrichtung den Einsatz von Gleichteilen (engl. carry over parts (COPs)) bei verschiedenen Handdosiervorrichtungen. Insbesondere können verschiedene Handdosiervorrichtungen mit demselben Rahmen versehen sein, der je nach Produkt unterschiedlich mit Bauteilen bestückt wird. Die unterschiedlichen Produkte sind ggfs. durch unterschiedliche Gehäuse differenzierbar.

Der Rahmen kann mehrere Rahmenteile aufweisen, die zusammengefügt und fest miteinander verbunden sind. Die Unterteilung des Rahmens in mehrere Rahmenteile ermöglicht eine gesonderte Vormontage von Bauteilen an verschiedenen Rahmenteilen und damit die Vorbereitung von Baugruppen. Ferner können verschieden ausgestaltete Handdosiervorrichtungen teilweise mit übereinstimmenden und teilweise mit verschiedenen Rahmenteilen ausgebildet sein. Gemäß einer bevorzugten Ausgestaltung weist der Rahmen ein Unterteil und ein Oberteil auf. Das Unterteil des Rahmens wird bevorzugt mit den Mitteln zum lösbaren Halten einer Spritze oder Pipettenspitze bestückt und das Oberteil wird bevorzugt mit Antriebsmitteln und Verlagerungsmitteln bestückt.

Unterteil und Oberteil des Rahmens können durch ineinandergreifende Verbindungsstrukturen verbunden sein und diese Verbindungsstrukturen miteinander verbindende Befestigungsmittel aufweisen. Die Verbindungsstrukturen sind beispielsweise Ösen, die mit verschiedenen Rahmenteilen verbunden sind, einander überdecken und miteinander durch Stifte verbunden sind.

Beim Betätigen der Antriebsmittel werden vor allem Axialkräfte wirksam. Diese werden in den Längsträgern übertragen. Die parallelen Längsträger können zudem Kräfte abfangen, die von der Hand des Anwenders auf die Seiten des Gehäuses ausgeübt werden. Zudem haben die Längsträger den Vorteil, dass sie platzsparend im Gehäuse untergebracht werden können. Die erfindungsgemäße Handdosiervorrichtung kann deshalb besonders kompakt ausgebildet sein.

Gemäß einer bevorzugten Ausgestaltung hat die Handdosiervorrichtung lediglich zwei parallele Längsträger.

Gemäß einer bevorzugten Ausgestaltung sind die Längsträger in einem Unterteil und/oder einem Oberteil des Rahmens vorhanden.

Die Längsträger sind am unteren Ende mit den Mitteln zum lösbaren Halten einer Spritze oder Pipettenspitze verbunden. Gemäß einer anderen Ausgestaltung sind die Längsträger am unteren Ende mit einer Stützplatte verbunden. Die Stützplatte ist Bestandteil der Mittel zum lösbaren Halten einer Spritze oder Pipettenspitze. Die Stützplatte kann einen Anschlag für einen Spritzenflansch einer Spritze bilden oder Träger für einen Sitz einer Pipettenspitze sein. Wenn die Stützplatte ein Anschlag für einen Spritzenflansch ist, ist sie z.B. kreisringscheibenförmig ausgebildet.

Gemäß einer Ausgestaltung ist die Stützplatte über gabelförmige Verbindungsbereiche mit den unteren Enden der Längsträger verbunden. Die gabelförmigen Verbindungsbereiche verhindern ein Kippen der Stützplatte bei ungleichmäßiger Belastung.

Gemäß einer weiteren Ausgestaltung sind die parallelen Längsträger am oberen Ende der einen Lagerplatte miteinander verbunden. An der Lagerplatte können Bedienmittel und/oder Anzeigemittel der Handdosiervorrichtung befestigt sein.

Gemäß einer weiteren Ausgestaltung sind die parallelen Längsträger zwischen dem unteren Ende und dem oberen Ende von einer Querstrebe überbrückt. Gemäß einer weiteren Ausgestaltung ist in die Querstrebe eine Gleitführung für ein stangenförmiges Verlagerungsmittel integriert.

Die Querstrebe kann an einem unteren Ende der parallelen Längsträger des Oberteils angeordnet sein.

Gemäß einer weiteren Ausgestaltung weisen die Längsträger zwei von einer Seite vorstehende Lagerböcke und das Gehäuse die Lagerböcke in einer seitlichen Ausbuchtung auf. Die Lagerböcke können zur Lagerung eines Betätigungshebels einer mechanisch oder elektrisch angetriebenen Handdosiervorrichtung dienen, insbesondere bei Ausführung der Handdosiervorrichtung als Dispensers. Die Ausbuchtung des Gehäuses kann zugleich als Handauflage genutzt werden, da sich die Handdosiervorrichtung bei Betätigung des Betätigungshebels mittels des Daumens auf dem oberen Rand des Zeigefingers oder des angrenzenden Handtellers abstützt. Das Gehäuse wird in dem Bereich der Ausbuchtung durch die Lagerböcke unterstützt, wodurch eine Überbelastung vermieden wird.

Gemäß einer Ausgestaltung ist das Gehäuse in Längsrichtung des Rahmens geteilt und weisen die Rahmenteile Schnappverbindungen miteinander auf. Das Gehäuse kann zweigeteilt sein. Das Gehäuse kann in einer Ebene geteilt sein, die sich parallel zu den beiden Längsträgern und/oder senkrecht zu den Lagerböcken erstreckt.

Gemäß einer weiteren Ausgestaltung ist das Gehäuse in Längsrichtung des langgestreckten Rahmens am Rahmen geführt. Dies ermöglicht eine Kompensation von Verformungen des Gehäuses durch Dehnung in Längsrichtung des Rahmens. Der Rahmen kann am unteren und/oder am oberen Ende mit dem Gehäuse verschraubt sein. Bevorzugt sind Gehäuseteile miteinander verschnappt und ist zusätzlich der Rahmen mit dem Gehäuse verschraubt.

Gemäß einer weiteren Ausgestaltung ist das Gehäuse aus Polypropylen oder aus einem anderen Polyolefin hergestellt.

Die Handdosiervorrichtung kann stangenförmig sein. Demnach hat die Handdosiervorrichtung die Form einer Stange. Die Handdosiervorrichtung ist so dimensioniert, dass sie vom Anwender in nur einer Hand gehalten und mit derselben Hand bedienbar ist.

Die Erfindung wird nachfolgend anhand der anliegenden Zeichnungen von Ausführungsbeispielen näher erläutert. In den Zeichnungen zeigen:
- Fig. 1: Rahmenteile des Rahmens einer erfindungsgemäßen Handdosiervorrichtung in einer perspektivischen Explosionsdarstellung;
- Fig. 2: Rahmenteile von Fig. 1 zu dem Rahmen zusammengesetzt in einer Perspektivansicht schräg von oben und von der Seite;
- Fig. 3: der Rahmen von Fig. 2 in ein Gehäuse eingesetzt in einer Perspektivansicht schräg von oben und von der Seite auf das in Längsrichtung geschnittene Gehäuse;
- Fig. 4: der Rahmen von Fig. 2 mit Bauteilen bestückt;
- Fig. 5: der mit Bauteilen bestückte Rahmen von Fig. 4 eingesetzt in das Gehäuse in einer Perspektivansicht schräg von oben und von der Seite auf das in Längsrichtung geschnittene Gehäuse;
- Fig. 6: der bestückte Rahmen von Fig. 4 in einer Detailansicht von der linken Seite;
- Fig. 7: eine weitere erfindungsgemäße Handdosiervorrichtung in einem Längsschnitt;
- Fig. 8: dieselbe Handdosiervorrichtung in einem Schnitt entlang der Linie VIII - VIII von Fig. 7.

In der vorliegenden Patentanmeldung beziehen sich die Begriffe "unten" und "oben" auf die bevorzugte Ausrichtung der Handdosiervorrichtung beim Dosieren, bei der das langgestreckte Gehäuse vertikal ausgerichtet ist und die Spritze oder Pipettenspitze unterhalb des Gehäuses angeordnet ist.

Bei der in den Fig. 1 bis 6 gezeigten Handdosiervorrichtung handelt es sich um einen Dispenser, d.h. um eine Direktverdrängerdosiervorrichtung, mittels der eine Spritze in mehreren Schritten entleerbar ist.

Gemäß Fig. 1 umfasst der Rahmen 1 ein Unterteil 2 und ein Oberteil 3. Dem Oberteil 3 ist eine Abdeckung 4 zum Halten eines Einstellrades zugeordnet.

Das Unterteil 2 umfasst zwei parallele, streifenförmige Längsträger 5.1, 6.1. Diese sind am unteren Ende jeweils über gabelförmige Verbindungsbereiche 7.1, 7.2 mit einer kreisringscheibenförmigen Stützplatte 8 verbunden. Von der Stützplatte 8 stehen Lagerhülsen 9.1, 9.2, 9.3, 9.4 vor. Am oberen Ende ist jeder Längsträger 5.1, 6.1 mit einer kreisringscheibenförmigen Öse 10.1,10.2 verbunden.

Auf einer Seite tragen die beiden Längsträger parallele Kulissenführungen 11.1, 11.2, die einen zentralen Abwerfschieber führen können, wie im Einzelnen in der EP 2 033 712 A1 beschrieben.

Das Oberteil 3 weist zwei weitere parallele, streifenförmige Längsträger 5.2, 6.2 auf. Diese sind am unteren Ende jeweils mit einem Paar konzentrischen, kreisringscheibenförmigen Ösen 12.1, 12.2 versehen. Ferner sind am unteren Ende von einer Querstrebe 13 überbrückt. Die Querstrebe 13 trägt in der Mitte eine Gleitführung 14 mit einer Durchgangsöffnung, die als Gleitführung für eine Zahnstange parallel zu den weiteren Längsträgern 5.2, 6.2 dient. Am oberen Ende des Oberteils 3 ist der Abstandsbereich zwischen den beiden Längsträgern 5.2, 6.2 von einer Lagerplatte 15 überbrückt.

Zwischen der Querstrebe 13 und der Lagerplatte 15 stehen von einer Seite der weiteren Längsträger 5.2, 6.2 plattenförmige Lagerböcke 16.1, 16.2 vor, die jeweils auf der Außenseite zur Stabilisierung verrippt sind. Die Lagerböcke haben an den unteren Enden an den einander zugewandten Innenseiten miteinander fluchtende Lageraugen 17.1, 17.2.

An den Seiten der Lagerplatte 15 sind in die Längsträger 5.2, 6.2 weitere Lagerhülsen 18.1, 18.2 zum Fixieren der Abdeckung 4 integriert.

Die Oberseite der Lagerplatte 15 weist eingefräste Vertiefungen 20.1,20.2 zur Aufnahme einer Federlagerung und einer Führungskontur eines Einstellrades (zum Einstellen eines Dosiervolumens) auf.

Von der Seite der weiteren Längsträger 5.2, 6.2, die den Lagerböcken 16.1,16.2 gegenüberliegt, stehen von den weiteren Längsträgern 5.2, 6.2 Lagerzapfen 21.1, 21.2, 21.3, 21.4 vor.

Gemäß Fig. 2 sind das Oberteil 3 und das Unterteil 2 durch Einschieben der Ösen 10.1, 10.2 am oberen Ende der Längsträger 5.1, 5.2 zwischen die Paare Ösen 12.1, 12.2 an den unteren Enden der weiteren Längsträger 5.2, 6.2 und Eindrehen von Schrauben 22.1, 22.2 in die Ösen 10.1, 10.2, 12.1,12.2 formschlüssig miteinander verbunden. Ferner ist die Abdeckung 4 durch in die Lagerhülsen 18.1,18.2 und Halteplatten 23.1, 23.2 der Abdeckung 4 eingedrehte Schrauben 22.3, 22.4 am Oberteil 3 fixiert.

Der solchermaßen gebildete, längliche, langgestreckte Rahmen 1 ist gemäß Fig. 3 in ein zweiteiliges Gehäuse 24 aus einem dünnen und weichen Material (z.B. Polypropylen) eingesetzt. Das Gehäuse wird durch zwei zusammengefügte, schalenförmige Gehäuseteile 24.1,24.2 gebildet. Das in Fig. 3 untere, schalenförmige Gehäuseteil 24.1 ist tiefer als das obere, schalenförmige Gehäuseteil 24.2. Die Gehäuseteile haben an den miteinander zu verbindenden Rändern nicht gezeigte Schnappverbindungsmittel, sodass sie miteinander verschnappbar sind. Ferner ist der Rahmen 1 mittels der Schrauben 22.1, 22.2, die Oberteil 3 und Unterteil 2 miteinander verbinden, sowie mittels der Schrauben 22.3,22.4, die die Abdeckung 4 am Oberteil 3 fixieren, mit den beiden Gehäuseteilen 24.1,24.2 verschraubt.

An der Stirnseite sind die beiden Gehäuseteile 24.1, 24.2 mittels axial gerichteter Schrauben 22.5, 22.6, 22.7, 22.8 mit der Stützplatte 8 des Rahmens 1 verschraubt.

Das in Fig. 3 untere Gehäuseteil 24.1 hat eine Ausbuchtung 25, die die Lagerböcke 16.1, 16.2 aufnimmt. Die Ausbildung bildet zugleich eine Fingerauflage.

Zwischen den beiden Gehäuseteilen 24.1,24.2 verbleibt oben eine schlitzförmige Öffnung 26, durch die der Randbereich eines Einstellrades nach außen vorstehen kann.

Ferner hat das in Figur 3 obere Gehäuseteil 24.2 ein Fenster 27 für eine LCD-Anzeige (z.B. zur Anzeige des Dosiervolumens, der Schrittzahl und/oder des verwendeten Spitzen bzw. Spritzentyps) und Schlitze 28, 29 für einen Aufzugshebel und einen Betätigungshebel.

Gemäß Fig. 4 ist der Rahmen 1 mit Spritzengreifhebeln 30.1,30.2 bestückt, die in den Lagerhülsen 9.1, 9.2, 9.3 9.4 mittels vier Stiften (nur zwei sind gezeigt (31.1, 31.2) gelagert sind. In einer alternativen Ausführungsform werden nur zwei Stifte verwendet. Ferner ist auf die Stützplatte 8 eine kreisringscheibenförmige Sensorplatte 32 zum Abtasten einer Codierung am oberen Rand eines Spritzenflansches angeordnet. Die Sensorplatte 32 umgibt einen Zentrierring 33, der in den Zylinder einer Spritze eingreift, die mittels der Spritzengreifhebel 30.1, 30.2 an der Sensorplatte 32 fixiert ist. Der Zentrierring entspricht dem in DE 10 2009 034897 A offenbarten Zentrierring.

In die Gleitführung 14 ist eine Zahnstange 34 eingesetzt, die am unteren Ende einen glockenförmigen Aufnahmekörper 35 zur Aufnahme des oberen Endes eines Spritzenkolbens bzw. einer mit dem Spritzenkolben verbundenen Kolbenstange aufweist. In diesem Aufnahmekörper 35 sind nicht gezeigte Kolbengreifhebel gelagert. Anstatt einer Zahnstange 34 weist eine bevorzugte Ausführungsform eine Gewindestange auf.

Die Einzelheiten dieser Spritzenbefestigung sind in der EP 0 656 229 B1 und US 5,620,660A beschrieben. Einzelheiten der Abtastung einer Codierung am Spritzenflansch einer Spritze sind in der EP 0 657 216 B1 und US 5,620,661A beschrieben. Die Inhalte dieser Dokumente sind durch Bezugnahme in die vorliegende Anmeldung einbezogen.

An den Lagerböcken 16.1,16.2 ist ein Betätigungshebel 36 gelagert. Der Betätigungshebel 36 ist zweiarmig und weist in seinen beiden parallelen Armen 36.1, 36.2 jeweils ein Langloch 37.1, 37.2 auf, das auf einer Achse 38 geführt ist, die in die Lageraugen 17.1, 17.2 der Lagerböcke 16.1, 16.2 eingesteckt ist. Oben ist der Betätigungshebel 36 an beiden Seiten über Führungsrollen 39.1, 39.2 in Geradführungen 40.1, 40.2 auf dem oberen Rand der weiteren Längsträger 5.2, 6.2 geführt. Auf die in Fig. 4 hochstehenden Enden des Betätigungshebels 36 ist ein Betätigungsknopf aufsteckbar.

Der Betätigungshebel 36 hat zwischen seinen beiden Armen 36.1, 36.2 eine Klinke 41 schwenkbar gelagert.

Zwischen der Lagerplatte 15 und der Abdeckung 4 ist auf einer weiteren Achse 42 das Einstellrad 43 drehbar gelagert.

Das Einstellrad 43 ist mit einer Einstellhülse 43.1 (oder einem Abdeckstreifen) (vgl. Fig. 6) gekoppelt, die in Fig. 4 die obere Seite der Zahnstange 34 abdeckt, die mit einer Zahnung versehen ist. Die Position der Einstellhülse ist mittels des Einstellrads 43 in dem Bereich verstellbar, über den die Klinke 41 beim Schwenken des Betätigungshebels 36 innerhalb der durch die Gleitführungen 40.1, 40.2 vorgegebenen Grenzen bewegt wird. Durch Einstellen des Einstellrads 43 kann somit die Position der Einstellhülse 43.1 festgelegt werden, hinter der dann die Klinke 41 in die Zahnung einfällt, um diese weiter bis zum Anschlag an der Oberseite der Gleitführung 14 hin zu verschieben.

Zudem ist der Rahmen 1 mit - nicht gezeigten - Federmitteln bestückt, welche die Spritzengreifhebel 30.1, 30.2 und Kolbengreifhebel in eine Schwenkstellung drücken, in der sie eine Spritze festhalten. Weitere Federmittel drücken den Betätigungshebel 36 in die in Fig. 4 abgebildete Schwenkstelldung und drücken die Klinke 41 gegen die Zahnung der Zahnstange 34.

Am unteren Ende der Zahnstange 34 sind - nicht gezeigte - Verbindungsmittel vorhanden, die es ermöglichen, die Zahnstange mit einem Aufzugsknopf zu verbinden.

Der Betätigungshebel 36, die Zahnstange 34, die Einstellhülse 43.1 sowie der Aufzugsknopf bilden Kolbenstelleinrichtungen, die beispielsweise in der EP 2 033 712 A1 oder US 2009/139351 A1 beschrieben sind. Der Inhalt vorstehender Dokumente ist durch Bezugnahme in die vorliegende Anmeldung einbezogen.

Der gemäß Fig. 4 mit Bauteilen bestückte Rahmen 1 kann bereits bei der Fertigung Funktionsprüfungen und Kalibrierung unterzogen werden. Des Weiteren werden bereits in diesem Stadium des Zusammenbaus die Voreinstellungen der Handdosiervorrichtung vorgenommen. Dies hat den Vorteil, dass bereits in diesem gehäuselosem Stadium fehlerhafte Produkte identifiziert werden können und diese dann bereits in diesem Stadium aus der Produktion entfernt werden. Damit wird der Verbrauch an Gehäusematerial reduziert. Des Weiteren hat dies den Vorteil, das je nach Art des Fehlers es möglich ist, bereits auf dem Rahmen montierte Bauteile zu entfernen und durch andere zu ersetzten, um ein fehlerfreies Produkt herzustellen; oder alternativ fehlerfreie Bauteile vom bereits bestückten Rahmen zu entfernen und diese in der Fertigung weiterer Handdosiervorrichtungen zu verwenden.

Gemäß Fig. 5 ist der bestückte Rahmen 1 in das Gehäuse 24 eingesetzt, wie in Fig. 3 anhand des nicht bestückten Rahmens 1 erläutert. Ein Betätigungsknopf 44 und ein Aufzugsknopf 45 sind montiert. Diese Betätigungsorgane 44, 45 und das Einstellrad 43 stehen aus dem Gehäuse 24 hervor.

Beim Aufstecken einer Spritze werden die axialen Kräfte über die Stützplatte 8 in den Rahmen 1 eingeleitet, der sich großflächig im Gehäuse 24 abstützt. Beim Betätigen des Aufzugsknopfes 45 und des Betätigungsknopfes 44 werden ebenfalls die Axialkräfte vom Rahmen 1 aufgefangen. Die Handdosiervorrichtung liegt gut in der Hand und vermittelt dem Anwender eine angenehme taktile Wahrnehmung, so dass Ermüdungserscheinungen bei längerer Handhabung hinausgezögert werden. Bei Einsatz von Polypropylen ist zudem eine sehr gute Chemikalienbeständigkeit gegeben, wobei das Gehäuse 24 der Handdosiervorrichtung schmutzabweisend ist und gut gereinigt werden kann.

Bei der in den Fig. 7 und 8 gezeigten Handdosiervorrichtung handelt es sich um eine Pipette, d.h. um eine Luftpolsterdosiervorrichtung, die mit einer Pipettenspitze bestückbar ist, um in die Pipettenspitze eine bestimmte Flüssigkeitsmenge aufzunehmen und aus dieser abzugeben.

Die Dosiervorrichtung von Fig. 7 und 8 hat einen Rahmen 46, mit zwei voneinander beabstandeten, parallelen Längsträgern 47, 48. Die parallelen Längsträger 47, 48 sind oben durch eine senkrecht zu den Längsträgern gerichtete, kreisscheibenförmige Lagerplatte 49 und unten durch eine kreisscheibenförmige Stützplatte 50 miteinander verbunden. Ferner sind die Längsträger 47, 48 zwischen ihren Enden von einer Querstrebe 51 überbrückt.

Auf der Oberseite der Stützplatte ist ein Zylinder 52 fixiert, in dem ein umfangsseitig zum Zylinder 52 abgedichteter Kolben 53 in Richtung der Längsträger 47, 48 verlagerbar angeordnet ist.

Von der Unterseite der Stützplatte 50 steht in Längsrichtung der Längsträger 47, 48 ein konischer (alternativ: zylindrischer) Zapfen 54 vor, auf den eine Pipettenspitze 55 aufklemmbar ist.

Der Innenraum des Zylinders 52 ist über Kanal 56, der sich durch die Stützplatte 50 und den Zapfen 54 hindurch erstreckt, mit einem Loch im unteren Ende des Zapfens 54 verbunden.

Der Kolben 53 ist oben mit einer Hubstange 57 verbunden, die im Zentrum zwischen den beiden Längsträgern 47, 48 angeordnet ist. Die Hubstange 57 ragt durch ein Loch der Lagerplatte 49 nach oben heraus. Am oberen Ende weist die Hubstange 57 einen Betätigungsknopf 58 auf.

Die Querstrebe 51 weist im Zentrum eine Gleitführung 59 auf, in der die Hubstange 57 in Richtung der Längsträger 47, 48 verlagerbar geführt ist.

Unterhalb der Lagerplatte 49 ist auf der Hubstange 57 ein Widerlager 60 fixiert. Eine Rückstellfeder 61 in Form einer Schraubenfeder stützt sich unten an der Querstrebe 51 und oben an dem Widerlager 60 ab.

Ferner sitzt unterhalb der Querstrebe 51 auf der Hubstange 57 ein umlaufender Wulst 62 oder einer oder mehrere anders ausgebildete Vorsprünge, die einen oberen Anschlag der Hubstange 57 definieren. Die Rückstellfeder 61 ist so vorgespannt, dass sie die Hubstange 57 nach oben belastet, bis der Wulst 62 an der Unterseite der Querstrebe 51 anliegt. In dieser Ausgangsstellung ist die Handdosiervorrichtung in den Fig. 7 und 8 gezeigt.

Ferner weist die Handdosiervorrichtung ein Gehäuse 63 auf, das den aus Längsträgern 47, 48, Lagerplatte 49, Stützplatte 50 und Querstrebe 51 gebildeten Rahmen 46 umhüllt. Das Gehäuse 63 wird mittels zweier Schrauben 64, 65 etwa an der Mitte der Längsträger 47, 48 fixiert.

Ferner stehen von der Innenseite des Gehäuses 63 auf der Vorderseite und der Rückseite jedes Längsträgers 47, 48 jeweils kleine Führungsvorsprünge 66, 67, 68, 69 vor. Die Führungsvorsprünge 66 bis 69 führen das Gehäuse 63 oberhalb und unterhalb der Schrauben 64, 65 an den Längsträgern 47, 48.

Das Gehäuse 63 ummantelt den Rahmen 47, 48, 49, 50, 51 hülsenförmig. Im Beispiel ist das Gehäuse 63 kreiszylindrisch. Andere Umhüllformen sind ebenfalls möglich.

Das Gehäuse 63 besteht z.B. aus zwei Hülsenabschnitten, wobei der eine von oben und der andere von unten auf den Rahmen aufgeschoben wird und die beiden Hülsenabschnitte einander im Bereich der Schrauben 64, 65 überlappen und mittels der Schrauben 64, 65 am Rahmen 46 befestigt sind. Alternativ ist das Gehäuse 63 in einer Ebene durch die Längsträger 47, 48 geteilt und ist jede Gehäusehälfte mittels zweier Schrauben 64, 65 am Rahmen 46 fixiert.

Oben überdeckt das Gehäuse 63 die Lagerplatte 49 mit einer Deckwand 70 und unten die Stützplatte 50 mit einer Bodenwand 71. Die Deckwand 70 hat einen kleinen Abstand von der Lagerplatte 49 und die Bodenwand 71 hat einen kleinen Abstand von der Stützwand 50, um einen Längenausgleich zu ermöglichen.

Der Rahmen 47, 48, 49, 50, 51 besteht aus einem starren bzw. steifen Material, vorzugsweise aus einem Kunststoff. Das Gehäuse 63 besteht aus einem dünnen und weichen Material, vorzugsweise einem Kunststoff (z.B. Polypropylen).

Benutzt wird diese Handdosiervorrichtung, indem zunächst eine Pipettenspitze 55 auf den Zapfen 54 aufgeklemmt wird. Zum Aufnehmen von Flüssigkeit mittels der Pipettenspitze 55 wird der Betätigungsknopf 58 nach unten gedrückt, bis der Kolben 53 am unteren Ende des Zylinders 52 aufliegt. Danach wird die Pipettenspitze 55 mit ihrer unteren Öffnung in Flüssigkeit eingetaucht. Anschließend wird der Betätigungsknopf 58 entlastet und die Rückstellfeder 61 stellt die Hubstange 57 mit dem Kolben 53 in die Ausgangslage von Fig. 7 und 8 zurück. Hierbei wird durch die untere Öffnung Flüssigkeit in die Pipettenspitze 55 eingesogen.

Die Pipettenspitze 55 wird dann mittels der Handdosiervorrichtung angehoben und auf ein weiteres Gefäß gerichtet, in das sie abgegeben werden soll. Beim Drücken des Betätigungsknopfs 58 nach unten verlagert der Kolben 53 eine Luftsäule, welche die aufgenommene Flüssigkeit 55 aus der Pipettenspitze herausdrückt.

Die Verlagerung der Hubstange 57 nach unten ist alternativ durch ein Anschlagelement 72 begrenzt, auf das der Wulst 62 bei der Verlagerung nach unten trifft. In Fig. 7 ist Anschlagelement 72, das sich über ein Federelement 73 am Rahmen 46 abstützt, gestrichelt eingezeichnet. Nach dem Auftreffen des Wulstes 62 auf das Anschlagelement 72 kann mit erhöhtem Kraftaufwand ein Überhub ausgeführt werden. Der Überhub dient dazu, restliche Flüssigkeit aus der Pipettenspitze 55 auszublasen.

Bei dieser Handdosiervorrichtung werden die beim Aufstecken der Pipettenspitze 55 und beim Betätigen des Betätigungsknopfs 58 wirksamen Kräfte vom Rahmen 46 aufgefangen. Aufgrund des am Rahmen 46 angeordneten Gehäuses 63 liegt die Handdosiervorrichtung gut in der Hand und vermittelt dem Anwender eine angenehme taktile Wahrnehmung, sodass Ermüdungserscheinungen bei längerer Handhabung hinausgezögert werden. Zudem kann das Gehäuse 63 aus chemikalienbeständigem und schmutzabweisendem Material bestehen, z.B. aus Polypropylen.

Die Handdosiervorrichtung von Fig. 7 und 8 ist eine Festvolumenpipette, bei der das Dosiervolumen fest vorgegeben ist, und zwar durch die Anlage des Wulstes 62 an dem Quersteg 51 und den Anschlag des Kolbens 53 am Boden des Zylinders 52. Die Erfindung bezieht sich auch auf Pipetten mit einstellbarem Dosiervolumen. Bei diesen Pipetten ist die Position des oberen Anschlages für die Hubstange mittels einer Einstelleinrichtung einstellbar, um das Dosiervolumen zu verändern.

## Patentansprüche

1. Handdosiervorrichtung mit einer tragenden Struktur, die am unteren Ende Mittel zum lösbaren Halten (30.1, 30.2) einer Spritze hält, Antriebsmittel (36, 41), die eine lineare Bewegung erzeugen und oberhalb der Mittel zum lösbaren Halten (30.1, 30.2) an der tragenden Struktur befestigt sind, mindestens einem Verlagerungsmittel (34) zum Übertragen der linearen Bewegung über eine Stange auf einen Spritzenkolben zum Verlagern eines Fluids in der Spritze und einem umhüllenden Gehäuse (24), **dadurch gekennzeichnet, dass** die tragende Struktur von einem parallel beabstandete Längsträger (5.1, 5.2, 6 .1, 6.2) aufweisenden, langgestreckten Rahmen (1) so gebildet ist, dass die Kräfte in den Rahmen (1) umgeleitet werden, wenn die Antriebsmittel (36, 41) die Verlagerungsmittel (34) antreiben und wenn die Spritze mit den Mitteln zum lösbaren Halten (30.1, 30.2) verlagert wird und das Gehäuse (24) den Rahmen umhüllt.

2. Handdosiervorrichtung mit einer tragenden Struktur, die am unteren Ende Mittel zum lösbaren Halten einer Pipettenspitze (55) aufweist, Antriebsmitteln (58), die oberhalb der Mittel zum lösbaren Halten an der Struktur befestigt und mit Verlagerungsmitteln zum Verlagern des Fluids in der Pipettenspitze (55) verbunden sind, einem Zylinder (52) mit einem darin verschiebbaren Kolben (53) als Verlagerungsmittel, der an der tragenden Struktur fixiert und mit den Mitteln zum lösbaren Halten verbunden ist, wobei der Zylinder (52) über einen Kanal (56) mit einem Loch (54) der Mittel zum lösbaren Halten verbunden ist, das mit der oberen Spitzenöffnung der Pipettenspitze (55) kommuniziert, wenn die Mittel zum lösbaren Halten die Pipettenspitze (55) halten und einem umhüllenden Gehäuse (63), **dadurch gekennzeichnet, dass** die tragende Struktur von einem parallel beabstandete Längsträger (47, 48) aufweisenden, langgestreckten Rahmen so gebildet ist, dass Kräfte in den Rahmen eingeleitet werden, wenn der Kolben (53) von den Antriebsmitteln betätigt wird und das Gehäuse den Rahmen umhüllt.

3. Handdosiervorrichtung nach Anspruch 1 oder 2, bei der die Längsträger verschiedener Rahmenteile (2, 3) ineinandergreifende Verbindungsstrukturen (10.1, 10.2, 12) aufweisen und diese Verbindungsstrukturen (10.1, 10.2, 12.1, 12.2) miteinander verbindende Befestigungsmittel (22.1, 22.2) vorhanden sind.

4. Handdosiervorrichtung nach einem der Ansprüche 1 bis 3, bei der die parallelen Längsträger (5.1, 5.2, 6.1, 6.2) am unteren Ende mit den Mitteln zum lösbaren Halten (8, 30.1, 30.2, 31.1-31.4) einer Spritze oder Pipettenspitze verbunden sind.

5. Handdosiervorrichtung nach Anspruch 1 oder 2, bei der die parallelen Längsträger (5.1, 5.2, 6.1, 6.2) am unteren Ende mit einer Stützplatte (8) verbunden sind.

6. Handdosiervorrichtung nach Anspruch 5, bei der die Stützplatte (8) über gabelförmige Verbindungsbereiche (7.1, 7.2) mit den unteren Enden der Längsträger (5.1, 5.2, 6.1, 6.2) verbunden ist.

7. Handdosiervorrichtung nach einem der Ansprüche 1 bis 6, bei der die parallelen Längsträger (5.1, 5.2, 6.1, 6.2) oben durch eine Lagerplatte (15) miteinander verbunden sind.

8. Handdosiervorrichtung gemäß einem der Ansprüche 1 bis 7, bei der die parallelen Längsträger (5, 6) zwischen ihren Enden von einer Querstrebe (13) überbrückt sind.

9. Handdosiervorrichtung gemäß Anspruch 8, bei der in die Querstrebe (13) eine Gleitführung (14) für ein stangenförmiges Übertragungsmittel (34) integriert ist.

10. Handdosiervorrichtung nach einem der Ansprüche 1 bis 9, bei der die Längsträger von einer Seite vorstehende Lagerböcke (16.1, 16.2) aufweisen und das Gehäuse (24) die Lagerböcke (16.1, 16.2) in einer seitlichen Ausbuchtung (25) aufnimmt.

11. Handdosiervorrichtung nach einem der Ansprüche 1 bis 10, bei der das Gehäuse (24) in Längsrichtung des Rahmens (1) geteilt ist und die Gehäuseteile (24.1, 24.2) Schnappverbindungen miteinander aufweisen.

12. Handdosiervorrichtung nach einem der Ansprüche 1 bis 11, bei der das Gehäuse (24) in Längsrichtung des langgestreckten Rahmens (1) an den Längsträgern geführt ist.

13. Handdosiervorrichtung nach Anspruch 1 bis 12, bei der das Gehäuse (24) aus Polypropylen oder aus einem anderen Polyolefin hergestellt ist.

## Claims

1. A manual dosing device with a support structure with means for releasably holding (30.1, 30.2) a syringe at the lower end drive means (36, 41) that generate a linear movement and are fastened to the structure above the means for releasably holding (30.1, 30.2) at least one displacement means (34) for transferring the linear movement on a piston of the syringe through a rod for displacement of a fluid in the syringe, and a covering housing (24), **characterized in that** the supporting structure is formed by an elongated frame (1) including parallel spaced elongated members (5.1, 5.2, 6.1, 6.2) such that the forces are transferred into frame (1) if the drive means (36, 41) drive the displacement means (34) and if the syringe with means for releasably holding (30.1, 30.2) is displaced and the housing (24) covers the frame.

2. A manual dosing device with a support structure which at the lower end has means to releasably hold a pipette tip (55), drive means (58) attached to the structure above the means for releasably holding and displacement means to displace the fluid in the pipette tip (55), a cylinder (52) with a displaceable piston (53) therein as displacement means which is attached to the supporting structure and connected with the means for releasably holding, the cylinder (52) communicating with a hole (54) of the means for releasably holding through a passage (56), the hole communicating with the upper opening of the pipette tip (55) when the means for releasably holding the pipette tip (55) and a covering housing (53), **characterized in that** the support structure is formed by parallel spaced elongated members (52, 58), the support structure is formed by the spaced parallel longitudinal members (52) of the elongated frame such that the forces are transferred to the frame if piston (53) is actuated by the drive means and the housing covering the frame.

3. The manual dosing device according to claim 1 or 2, wherein the elongated members of different frame parts (2, 3) comprise interconnecting connection structures (10.1, 10.2, 12), and these connection structures (10.1, 10.2, 12.1, 12.2) include fastening means (22.1, 22.2) connecting the connection structures.

4. The manual dosing device according to one of the claims 1 to 3, wherein the spaced parallel longitudinal members (5.1, 5.2, 6.1, 6.2) at the lower end are connected with means for releasable holding (8, 30.1, 30.2, 31.1 - 31.4) a syringe or a pipette tip.

5. The manual dosing device according to claim 1 or 2, wherein the parallel longitudinal members (5.1, 5.2, 6.1, 6.2) at the lower end are connected to a support plate (8).

6. The manual dosing device according to claim 5, wherein the support plate (8) is connected to the lower ends of the longitudinal members (5.1, 5.2, 6.1, 6.2) by fork-shaped connecting areas (7.1, 7.2).

7. The manual dosing device according to one of the claims 1-6, wherein the parallel longitudinal members (5.1, 5.2, 6.1, 6.2) are connected by a bearing plate (15) at the upper end.

8. The manual dosing device according to one of the claims 1-7, wherein the parallel longitudinal members (5, 6) between the ends are bridged by a cross brace (13).

9. The manual dosing device according to claim 8, wherein in the cross brace (13) a slide ray (14) for rod-shaped transmission means (34) are integrated.

10. The manual dosing device according to one of the claims 1-9, wherein the longitudinal members comprise two bearing blocks (16.1, 16.2) projecting from one side and the housing accommodates the bearing blocks (16.1, 16.2) in a lateral convexity (25).

11. The manual dosing device according to one of the claims 1-10, wherein the housing (24) is divided in the longitudinal direction of frame (1) and the housing parts (24.1, 24.2) are interconnected by a snap connection.

12. The manual dosing device according to one of the claims 1-11, wherein the housing (24) in the longitudinal direction of the elongated frame (1) is guided at the longitudinal members.

13. The manual dosing device according to one of the claims 1-12, wherein the housing (24) is made of polypropylene or another polyolefin.

## Revendications

1. Dispositif de dosage manuel, avec une structure porteuse qui retient à l'extrémité inférieure des moyens de retenue (30.1, 30.2) détachable d'une seringue, des moyens d'entraînement (36, 41) qui produisent un mouvement linéaire et qui sont fixés au-dessus des moyens de retenue (30.1, 30.2) détachable sur la structure porteuse, au moins un moyen de déplacement (34) pour la transmission du mouvement linéaire, par le biais d'une tige, à un piston de seringue pour le déplacement d'un fluide dans la seringue, et un boîtier (24) enveloppant, **caractérisé en ce que** la structure porteuse est formée d'un cadre (1) allongé présentant des supports longitudinaux (5.1, 5.2, 6.1, 6.2) espacés et parallèles de telle sorte que les forces sont déviées dans le cadre (1) quand les moyens d'entraînement (36, 41) entraînent les moyens de déplacement (34) et quand la seringue est déplacée avec les moyens de retenue (30.1, 30.2) détachable et quand le boîtier (24) enveloppe le cadre.

2. Dispositif de dosage manuel, avec une structure porteuse qui présente à l'extrémité inférieure des moyens de retenue détachable d'une pointe de pipette (55), des moyens d'entraînement (58) qui sont fixés sur la structure au-dessus des moyens de retenue détachable et avec des moyens de déplacement pour le déplacement du fluide dans la pointe de pipette (55), un cylindre (52) avec un piston (53) qui peut y coulisser intérieurement en tant que moyen de déplacement et qui est fixé sur la structure porteuse et qui est raccordé aux moyens de retenue détachable, le cylindre (52) étant raccordé par le bais d'un canal (56) à un trou (54) des moyens de retenue détachable qui communique avec l'ouverture de pointe supérieure de la pointe de pipette (55) quand les moyens de retenue détachable retiennent la pointe de pipette (55), et avec un boîtier (63) enveloppant, **caractérisé en ce que** la structure porteuse est formée d'un cadre allongé présentant des supports longitudinaux (47, 48) espacés et parallèles de telle sorte que les forces sont introduites dans le cadre quand le piston (53) est actionné par les moyens d'entraînement et quand le boîtier enveloppe le cadre.

3. Dispositif de dosage manuel selon la revendication 1 ou 2, dans lequel les supports longitudinaux de différentes parties de cadre (2, 3) présentent des structures de raccordement (10.1, 10.2, 12) qui s'emboîtent les unes dans les autres, et des moyens de fixation (22.1, 22.2) raccordant les unes aux autres ces structures de raccordement (10.1, 10.2, 12.1, 12.2) sont présents.

4. Dispositif de dosage manuel selon l'une des revendications 1 à 3, dans lequel les supports longitudinaux (5.1, 5.2, 6.1, 6.2) parallèles sont, à l'extrémité inférieure, raccordés aux moyens de retenue détachable (8, 30.1, 30.2, 31.1-31.4) d'une seringue ou pointe de pipette.

5. Dispositif de dosage manuel selon la revendication 1 ou 2, dans lequel les supports longitudinaux (5.1, 5.2, 6.1, 6.2) parallèles sont, à l'extrémité inférieure, raccordés à une plaque d'appui (8).

6. Dispositif de dosage manuel selon la revendication 5, dans lequel la plaque d'appui (8) est raccordée aux extrémités inférieures des supports longitudinaux (5.1, 5.2, 6.1, 6.2) par le biais de zones de raccordement (7.1, 7.2) en forme de fourche.

7. Dispositif de dosage manuel selon l'une des revendications 1 à 6, dans lequel les supports longitudinaux (5.1, 5.2, 6.1, 6.2) parallèles sont raccordés les uns aux autres en haut par une plaque de support (15).

8. Dispositif de dosage manuel selon l'une des revendications 1 à 7, dans lequel les supports longitudinaux (5, 6) sont enjambés par une traverse (13) entre leurs extrémités.

9. Dispositif de dosage manuel selon la revendication 8, dans lequel un guidage glissant (14) pour un moyen de transmission (34) en forme de tige est intégré dans la traverse (13).

10. Dispositif de dosage manuel selon l'une des revendications 1 à 9, dans lequel les supports longitudinaux présentent des blocs de palier (16.1, 16.2) faisant saillie d'un côté et en ce que le boîtier (24) reçoit les blocs de palier (16.1, 16.2) dans une échancrure (25) latérale.

11. Dispositif de dosage manuel selon l'une des revendications 1 à 10, dans lequel le boîtier (24) est divisé dans la direction longitudinale du cadre (1) et les parties de boîtier (24.1, 24.2) présentent des encliquetages mutuels.

12. Dispositif de dosage manuel selon l'une des revendications 1 à 11, dans lequel le boîtier (24) est guidé sur les supports longitudinaux dans la direction longitudinale du cadre (1) allongé.

13. Dispositif de dosage manuel selon les revendications 1 à 12, dans lequel le boîtier (24) est fabriqué en polypropylène ou en une autre polyoléfine.
